# EUROPÄISCHE PATENTSCHRIFT

(11) **EP 0 745 175 B1**
(45) Veröffentlichungstag und Bekanntmachung des Hinweises auf die Patenterteilung: **28.04.1999**
(21) Anmeldenummer: 95909623.1
(22) Anmeldetag: 09.02.1995
(51) Int. Cl.: E21B 7/00, E21B 7/20, E21B 4/18

(54) **VERFAHREN ZUM AUSBAU EINES ERDKERNS AUS EINEM GRABENLOS VERLEGTEN ROHR UND MOLCH ZUR DURCHFÜHRUNG DES VERFAHRENS**
PROCESS FOR REMOVING THE CORE OF EARTH FROM A PIPE LAID WITHOUT EXCAVATION AND SCRAPER FOR IMPLEMENTING SAID PROCESS
PROCEDE PERMETTANT D'EXTRAIRE UN NOYAU DE TERRE HORS D'UNE CANALISATION POSEE SANS EXCAVATION ET ECOUVILLON DE MISE EN OEUVRE DUDIT PROCEDE

(30) Priorität: 15.02.1994 DE 4404712
(43) Veröffentlichungstag der Anmeldung: 04.12.1996
(73) Patentinhaber: Derwand, Horst, 35236 Breidenbach (DE)
(72) Erfinder: Derwand, Horst, 35236 Breidenbach (DE)
(74) Vertreter: Haar, Lucas H., Dipl.-Ing.
(86) Internationale Anmeldenummer: DE9500159
(87) Internationale Veröffentlichungsnummer: WO9521984

(56) Entgegenhaltungen:
- DE-A- 3 431 233
- DE-A- 4 219 676
- US-A- 4 314 615
- US-A- 4 369 002
- US-A- 4 456 078

## Beschreibung

Die Erfindung betrifft ein Verfahren zum Ausbau eines Erdkerns aus einem durch Rammen oder Pressen grabenlos verlegten Rohr, dessen beide Rohrenden freiliegen, bei welchem Verfahren in ein Rohrende ein Molch eingesetzt und in Längsrichtung durch das Rohr bewegt wird, wobei durch den Molch der Erdkern aus dem anderen Rohrende herausgedrückt wird.

Zum grabenlosen Verlegen von Rohrleitungen hat sich unter anderem der Rohrvortrieb mit Hilfe von Rohrrammen oder Rohrpressen in der Praxis bewährt. Das Verfahren bietet bei rolligen Böden wie auch bei Böden mit Einlagerungen von Findlingen sowie im Grundwasserbereich mit zwischengelagerten Fließsandschichten erhebliche Vorteile im Vergleich zu den herkömmlichen Schneckenbohrverfahren. Das Verfahren erfordert jedoch besondere Maßnahmen zum Ausbauen des Erdkerns, der beim Rohrvortrieb durch das offene Kopfende in das Rohr eindringt.

In der Zeitschrift bbr, Heft 3, 1984 sind in der Aufsatzfolge "bbr-Lehrbuch: Tiefbauarbeiten für Rohrleitungen" auf Seite 98 verschiedene Verfahren zum Entfernen eines beim Einrammen in das Rohr eindringenden Erdkerns angegeben. Nach einem bekannten Verfahren wird der Erdkern aus dem verlegten Rohr mit Hilfe eines Molches herausgeschoben. Der Molch wird hierbei überwiegend mit Luft, die durch einen das Rohrende verschließenden Einlaßstutzen in das Rohr gepumpt wird, mit einem Druck von bis zu 25 bar gegen den Erdkern gedrückt, wodurch dieser aus dem anderen Ende des Rohres in eine Auffanggrube geschoben wird. Bei diesem Verfahren tritt der Erdkern überwiegend mit ungeregelter Geschwindigkeit aus und es kann bei dem Herausfahren des Molches zu einer schlagartigen Entspannung der noch im Rohr befindlichen und unter hohem Druck stehenden Luft kommen, was ein erhebliches Unfallrisiko mit sich bringt und aus Lärmgründen in bewohnten Gebieten nicht durchführbar ist. Es ist weiterhin bekannt, anstelle von Luft Wasser als Druckmedium zu verwenden. Dies ermöglicht zwar ein kontrolliertes Austreten des Erdkerns, hat aber den Nachteil, daß es zumindest in der Auffanggrube zu einer Vermischung des Wassers mit dem Erdkern kommt, was je nach den herrschenden Bodenverhältnissen ein Entsorgungsproblem darstellen kann. Gleiches trifft auch für eine weitere Verfahrensvariante zu, bei der man den Erdkern mittels Wasserhochdruck aus dem verlegten Rohr ausspült.

Es ist auch bekannt, den Erdkern nachträglich mit Hilfe von Bohrschnecken aus dem verlegten Rohr auszuräumen. Dieses Verfahren ist jedoch sehr aufwendig und daher unwirtschaftlich.

In der US-A-4 369 002 ist ein Verfahren zum Entfernen eines in ein grabenlos verlegtes Rohr eingedrungenen Erdkerns beschrieben, das mehrere Stufen umfaßt. Mit Hilfe eines schaufelartigen Arbeitselements, das unter der Einwirkung von schwingenden Stoßbelastungen längs des Rohrs vorgetrieben wird, wird Erde aufgenommen und gleichzeitig ein Erdkissen gebildet, auf dem sich das Arbeitselement abstützt. Nach der Aufnahme einer Erdladung wird durch Umkehr der schwingenden Stoßbewegung das Arbeitselement aus dem Rohr herausbewegt und die Erdladung entnommen. Nach Beendigung der schrittweisen Erdentnahme über dem Erdkissen wird auch dieses mit Hilfe des Arbeitselements entfernt.

Der Erfindung liegt die Aufgabe zugrunde, ein Verfahren der eingangs genannten Art anzugeben, mit dem es auf einfache und wirtschaftliche Weise und mit minimaler Unfallgefahr für das Baustellen- bzw. Bedienungspersonal möglich ist, den Erdkern aus einem im grabenlosen Rohrvortrieb verlegten Rohr auszubauen.

Zur Lösung dieser Aufgabe sieht das erfindungsgemäße Verfahren vor, daß der Vortrieb des Molches schrittweise durch eine in der Länge veränderbare Hubvorrichtung erfolgt, die sich an der Innenwand des Rohres abstützt, wobei die Hubvorrichtung nach jedem Ausfahrhub in ihre Ausgangslage gebracht und ihre Abstützung in der Vortriebsrichtung um den vollzogenen Schritt nachgesetzt wird.

Bei dem erfindungsgemäßen Verfahren wird der Erdkern durch ein kontrolliertes Voranschreiten des Molches aus dem Rohr herausgedrückt, wobei sich die Hubvorrichtung des Molches mechanisch an der Innenwand des Rohres abstützt. Eine Druckbeaufschlagung des Molches durch Füllen der Rohrleitung mit Wasser oder Luft entfällt, so daß die damit verbundenen Nachteile vermieden werden. Die Hubvorrichtung des Molches kann einen elektrischen oder hydraulischen Antrieb haben und über Kabel oder Schläuche sowie geeignete Steuereinrichtungen an eine außerhalb der Rohrleitung angeordnete Energiequelle angeschlossen sein. Über die Zuführung der Antriebsenergie läßt sich somit auf einfache Weise die Bewegung der Hubvorrichtung steuern.

Zur Durchführung des erfindungsgemäßen Verfahrens kann nach einem weiteren Vorschlag der Erfindung ein Molch vorgesehen sein, der aus einer Kopfplatte, einer in der Länge veränderbaren Hubvorrichtung und Spannvorrichtungen besteht, wobei die Kopfplatte mit einem Ende der Hubvorrichtung und mit einer ersten Spannvorrichtung und das andere Ende der Hubvorrichtung mit einer zweiten Spannvorrichtung verbunden ist, wobei die Spannvorrichtungen im Wechsel in eine Spannstellung, in der sie an die Innenwand eines Rohres anpreßbar sind, oder in eine Lösestellung bewegbar sind, in der sie von der Innenwand des Rohres abgehoben sind und wobei die Hubvorrichtung und die Spannvorrichtungen mittels fernsteuerbarer, hydraulischer oder elektrischer Antriebe betätigbar sind.

Der erfindungsgemäße Molch zeichnet sich durch eine einfache und robuste Bauweise aus und ist über die Steuerung seiner Antriebe einfach zu bedienen. Eine Anpassung des Molches an unterschiedliche Rohrdimensionen ist auf einfache Weise möglich, indem die Kopfplatte und die Spannvorrichtungen an den jeweiligen Rohrdurchmesser angepaßt werden. Hierzu sind keine aufwendigen Umbauarbeiten erforderlich. Bevorzugt werden zur Betätigung der Hubvorrichtung und der Spannvorrichtungen hydraulische Antriebe verwendet, die mit im Baubetrieb üblichen Antriebsaggregaten verbunden und mit biologisch abbaubaren Hydraulikölen gefahren werden können. Erfindungsgemäß kann die Hubvorrichtung durch einen doppelt wirkenden, hydraulisch beaufschlagbaren Hubzylinder gebildet sein, der mit einem durch die Kolbenstange oder das Zylindergehäuse gebildeten Ende an der Kopfplatte und mit dem anderen Ende an der zweiten Spannvorrichtung befestigt ist. Durch entsprechende Aussteuerung kann der Hubzylinder aus- und eingefahren werden und ermöglicht dadurch auf einfache Weise ein Nachsetzen der Spannvorrichtung. Die Spannvorrichtungen können radial bewegbare Spannbacken oder Spannschuhe aufweisen, die an der Kopfplatte bzw. der Hubvorrichtung gelagert sind und die jeweils durch einen zugeordneten hydraulisch betätigbaren Zylinder radial nach außen an die Innenwand des Rohres andrückbar sind.

Nach einem weiteren Vorschlag der Erfindung kann vorgesehen sein, daß die erste Spannvorrichtung nach Art einer Innenbackenbremse zwei radial bewegbare Spannbacken aufweist, die mit einem Ende auf einem an der Kopfplatte angebrachten Zapfen drehbar gelagert sind und deren entgegengesetzte Enden mittels einer Spreizvorrichtung auseinander bewegbar sind. Diese Ausgestaltung der ersten Spannvorrichtung läßt sich auf einfache Weise auf der Rückseite der Kopfplatte montieren, wobei der zentrale Bereich der Kopfplatte für die Befestigung der Hubvorrichtung ausgespart bleibt. Als Spreizvorrichtung eignet sich erfindungsgemäß ein doppelt wirkender, hydraulischer Zylinder, der zwischen den Enden der Spannbacken angeordnet und durch formschlüssige Gelenke mit den Enden der Spannbacken verbunden ist. Mittels einer derartigen Anordnung können die Spannbacken in beiden Richtungen bewegt werden, ohne daß es hierzu zusätzlicher Mittel bedarf.

Eine vorteilhafte Ausgestaltung der zweiten Spannvorrichtung besteht erfindungsgemäß darin, daß wenigstens zwei Spannschuhe mit sich in Längsrichtung des Molches erstrekkender Spannkufen vorgesehen sind, von denen zumindest ein Spannschuh radial zur Rohrachse mit Hilfe eines Spannzylinders bewegbar ist, der an dem anderen Spannschuh abgestützt ist. Mit Hilfe der Spannschuhe lassen sich die zur Abstützung der Reaktionskraft aus der Vorschubkraft der Hubvorrichtung erforderlichen und von dem Spannzylinder erzeugten Spannkräfte wirksam auf die Rohrwand übertragen. Die Spannschuhe dienen gleichzeitig zur Führung der Hubvorrichtung an der Innenwand des Rohres, während die Hubvorrichtung zurückgesetzt wird. Vorteilhaft ist eine Ausgestaltung, bei der die Spannschuhe an einer Druckplatte schwenkbar gelagert sind, die an einer Stirnseite der Hubvorrichtung befestigt ist. Mit Hilfe der Druckplatte lassen sich hohe Abstützkräfte auf baulich einfache Weise von der mittig angeordneten Hubvorrichtung auf die außenliegenden Spannschuhe übertragen. Um die radialen Spannkräfte von der Hubvorrichtung fernzuhalten, kann erfindungsgemäß ein die Hubvorrichtung umgebender Ring vorgesehen sein, an dem der oder die Spannzylinder in radialer Richtung gestützt sind. Durch den Ring werden die radial nach innen gerichteten Reaktionskräfte aus den Spannkräften aufgenommen und miteinander ins Gleichgewicht gebracht, so daß die innerhalb des Ringes angeordnete Hubvorrichtung von diesen Kräften unbelastet bleibt.

Die Erfindung wird nachfolgend anhand eines Ausführungsbeispiels näher erläutert, das in der Zeichnung dargestellt ist. Es zeigen
- Figur 1: eine schematische Darstellung eines erfindungsgemäßen Molches im Einsatz innerhalb einer Rohrleitung,
- Figur 2: einen Querschnitt entlang der Linie 2-2 in Figur 1,
- Figur 3: einen Querschnitt entlang der Linie 3-3 gemäß Figur 1,
- Figur 4: einen Querschnitt entlang der Linie 4-4 gemäß Figur 1 und
- Figur 5: eine schematische Darstellung einer Anwendung des erfindungsgemäßen Verfahrens mit Hilfe eines Molches gemäß Figur 1.

Der in den Figuren 1 bis 4 dargestellte Molch 1 besteht aus einer kreisscheibenförmigen Kopfplatte 2 mit einem Abstreifring 3, der mit radialer Vorspannung an der Innenwand 4 eines Rohres 5 anliegt. Die Vorderseite 6 der Kopfplatte 2 dient zum Herausdrücken eines Erdkerns 7, der sich vor der Kopfplatte 2 in dem Rohr 5 befindet. An der Rückseite 8 der Kopfplatte 2 ist die Kolbenstange 9 eines doppelt wirkenden, hydraulischen Hubzylinders 10 befestigt. Die Kolbenstange 9 ist in der in Figur 1 dargestellten Position vollständig in den Hubzylinder 10 eingefahren.

An der Rückseite 8 der Kopfplatte 2 ist eine Spannvorrichtung 11 angeordnet. Die Spannvorrichtung 11 weist zwei Spannbacken 12, 13 auf, die mit einem Ende auf einem in die Kopfplatte 2 eingeschraubten Zapfen 14 drehbar gelagert sind. Zwischen den entgegengesetzten Enden der Spannbacken 12, 13 ist ein doppelt wirkender, hydraulischer Zylinder 15 angeordnet, dessen Zylindergehäuse 16 mit den Spannbacken 12 und dessen Kolbenstange 17 mit den Spannbacken 13 gelenkig verbunden ist. Die gelenkige Verbindung wird durch Gelenkzapfen 18 gebildet, die das gegabelte Ende der Spannbacken 12,13 und mit dem Zylindergehäuse 16 bzw. Kolbenstange 17 verbundene Druckstücke 19 durchdringen und die parallel zum Zapfen 14 ausgerichtet sind.

In der in Figur 2 dargestellten Position werden die Spannbacken 12, 13 durch eine druckstangenseitige Beaufschlagung des Kolbens des Zylinders 15 gehalten. Anschlagstifte 20 in der Kopfplatte 2 sorgen hierbei für eine Zentrierung der Spannbacken 12, 13 in bezug auf die Mittelachse der Kopfplatte 2. Durch Beaufschlagung der Zylinderseite des Kolbens des Zylinders 15 werden die beweglichen Enden der Spannbacken 12, 13 auseinander gespreizt und die Spannbacken 12, 13 mit ihrer Außenseite an die Innenwand 4 des Rohres 5 angedrückt. Durch den Reibschluß zwischen den Spannbacken 12, 13 und der Innenwand 4 kann die Kopfplatte 2 in dem Rohr 5 mit einer solchen Kraft festgehalten werden, daß sie beim Zurücksetzen des Hubzylinders 10 nicht verschoben werden kann.

Das der Kopfplatte 2 entgegensetzte Ende des Hubzylinders 10 ist mit einer Druckplatte 21, einer zweiten Spannvorrichtung 22 fest verbunden. Die Druckplatte 21 weist ihrem Außenumfang drei Lagerblöcke 23 auf, in denen jeweils ein Spannschuh 24 auf einem Lagerzapfen 25 um eine tangentiale Achse schwenkbar gelagert ist. Die Spannschuhe 24 sind mit Spannkufen 26 versehen, die sich parallel zum Hubzylinder 10 längs der Innenwand 4 des Rohres 5 erstrecken und eine zylindrische Außenfläche haben, deren Krümmung im wesentlichen der Krümmung der Innenwand 4 entspricht. Zwischen den Spannkufen 26 und einem den Hubzylinder 10 mit geringem Spiel umgreifenden Abstützring 27 sind radial ausgerichtete Spannzylinder 28 angeordnet. Die Spannzylinder 28 sind mit ihrem Zylindergehäuse 29 an dem Abstützring 27 befestigt. Die Kolben 30 der Spannzylinder 28 sind an einer Druckplatte 31 abgestützt, die sich auf der Innenseite der Spannkufen 26 befindet.

Solange die Spannzylinder 28 nicht mit Druck beaufschlagt sind, bilden die Spannkufen 26 eine Gleitführung, für den durch den Hubzylinder 10 und die Spannvorrichtung 22 gebildeten Teil des Molches 1. Werden die Spannzylinder 28 mit Druck beaufschlagt, so pressen sie die Spannkufen 26 radial nach außen an die Innenwand 4 des Rohres 5 mit einer solchen Kraft an, daß der hierdurch hervorgerufene Reibschluß ausreicht, um die beim Verschieben des Erdkerns 7 am Hubzylinder 10 auftretende Reaktionskraft auf das Rohr 5 zu übertragen.

Das Verfahren zum Ausbau eines Erdkerns 7 aus einem horizontal mittels Rammen im Boden vorgetriebenen Rohr mit Hilfe des beschriebenen Molches ist in Figur 5 veranschaulicht und wird im folgenden näher beschrieben. Das Beispiel gemäß Figur 5 zeigt ein von einer Startgrube 32 zu einer Zielgrube 33 durch einen Damm 34 vorgetriebenes Rohr 5, in dem sich ein Erdkern 7 befindet, der beim Vortrieb in das Rohr 5 eingedrungen ist. In dem der Startgrube 32 benachbarten Ende des Rohrs 5 befindet sich ein Molch 1, der zuvor beschriebenen Bauart. Zum Einbau des Molches 1 wurde der Erdkern an dem der Startgrube 32 zugekehrten Rohrende von Hand auf einer der Baulänge des Molches 1 entsprechenden Länge ausgebaut. Mit Hilfe eines geeigneten Hebezeugs wurde anschließend der Molch 1 in das Rohr 5 eingesetzt. Der Molch 1 ist über Druckschläuche 35 mit einem Antriebsaggregat 36 verbunden, das einen Motor, eine Pumpe eine hydraulische Steuereinrichtung enthält. Die Steuereinrichtung wird von einer Bedienungsperson 37 bedient.

Zum Ausbau des Erdkerns 7 werden zunächst die Spannzylinder 28 des Molchs 1 in Ausfahrrichtung mit Druck beaufschlagt und dadurch die Spannkufen 26 gegen die Innenwand des Rohrs 5 gespannt. Danach wird Druckmittel auf die der Kolbenstange abgekehrte Seite des Kolbens des Hubzylinders 10 geleitet, wodurch die Kolbenstange 9 ausgefahren und die Kopfplatte 2 in Richtung auf den Erdkern 7 bewegt wird. Hierbei wird der Erdkern 7 zusammengedrückt und schließlich in Richtung auf die Zielgrube 33 verschoben. Die Reaktionskraft aus der an der Kopfplatte 2 ausgeübten Vortriebskraft wird hierbei über die Spannvorrichtung 22 an dem Rohr 5 abgestützt.

Ist die Kolbenstange 9 vollständig ausgefahren, so wird der Hubzylinder 10 entlastet, die Spannvorrichtung 22 gelöst und durch Beaufschlagung des Zylinders 15 werden die Spannbacken 12, 13 der Spannvorrichtung 11 an der Kolbenplatte 2 an die Wand des Rohrs 5 angedrückt. Anschließend wird der Kolben des Zylinders 10 auf der Seite der Kolbenstange 9 mit Druck beaufschlagt, wodurch die Kolbenstange 9 wieder in den Hubzylinder 10 eingefahren wird. Da bei diesem Vorgang die Kopfplatte 2 durch die Spannvorrichtung 11 arretiert ist, wird das Gehäuse des Hubzylinders 10 zusammen mit der Spannvorrichtung 22 in Richtung auf die Kopfplatte 2 bewegt, wobei die Spannkufen 26 an der Innenwand des Rohrs 5 entlanggleiten. Ist die Kolbenstange 9 vollständig eingefahren, so wird der zuvor beschriebene Steuerungsablauf wiederholt. Auf diese Weise wird der Molch 1 Schritt für Schritt in dem Rohr 5 gegen den Erdkern 7 verschoben, wobei der Erdkern 7 aus dem Rohr 5 herausgedrückt und von der Grube 33 aufgenommen wird. Für den beschriebenen Vorgang ist es unerheblich, ob im Erdkern große Steine, schluffige, bindige oder sandige Böden eingelagert sind, da der Erdkern von hinten her über die gesamte Länge des Rohrs geschoben wird, wobei die Vortriebsgeschwindigkeit von der Pumpenleistung des Antriebsaggregats abhängig und über die Steuerung kontrollierbar ist.

Sollte das Rohr 5 durch Einbeulung beschädigt sein und daher mit dem Molch nicht vollständig durchfahren werden können, so kann der Molch in der umgekehrten Fahrweise, d.h. Ausfahren der Kolbenstange 9 bei gespannter Spannvorrichtung 11 und Einfahren der Kolbenstange 9 bei gespannter Spannvorrichtung 22, rückwärts wieder aus der Vortriebsstrecke herausgefahren werden.

Die hydraulische Steuerung des Hubzylinders 10 und der Spannvorrichtungen 11, 22 kann vorzugsweise über einen Steuerblock mit integrierten Magnetventilen und Haupt zuleitungen für Vor- und Rücklauf zum Steuerblock hin oder über einen mechanisch betätigten Steuerblock von außen her manuell erfolgen. Der Steuerblock kann an dem Molch 1 angeordnet sein, wobei die Steuerung der Magnetventile über eine elektrische Steuerleitung vom Antriebsaggregat oder einer Batterie aus erfolgt. Bei Verwendung eines manuell betätigten hydraulischen Steuerstands können getrennte hydraulische Versorgungsleitungen vom Steuerstand an den einzelnen Funktionseinheiten, Hubzylinder und Spannvorrichtungen, geführt werden.

## Patentansprüche

1. Verfahren zum Ausbau eines Erdkerns aus einem durch Rammen oder Pressen grabenlos verlegten Rohr, dessen beide Rohrenden freiliegen, bei welchem Verfahren in ein Rohrende ein Molch eingesetzt und in Längsrichtung durch das Rohr bewegt wird, wobei durch den Molch der Erdkern aus dem anderen Rohrende herausgedrückt wird, **dadurch gekennzeichnet**, daß der Vortrieb des Molches (1) schrittweise durch eine in der Länge veränderbare Hubvorrichtung (10) erfolgt, die sich an der Innenwand (4) des Rohres (5) abstützt, wobei die Hubvorrichtung (10) nach jedem Ausfahrhub in ihre Ausgangslage gebracht und ihre Abstützung in der Vortriebsrichtung um den vollzogenen Schritt nachgesetzt wird.

2. Molch zur Durchführung des Verfahrens gemäß Anspruch 1, dadurch gekennzeichnet, daß der Molch (1) aus einer Kopfplatte (2), einer in der Länge veränderbaren Hubvorrichtung (10) und Spannvorrichtungen (11, 22) besteht, wobei die Kopfplatte (2) mit einem Ende der Hubvorrichtung (10) und mit einer ersten Spannvorrichtung (11) und das andere Ende der Hubvorrichtung (10) mit einer zweiten Spannvorrichtung (22) verbunden ist, wobei die Spannvorrichtungen (11, 22) im Wechsel in eine Spannstellung, in der sie an die Innenwand (4) eines Rohres anpreßbar sind, oder in eine Lösestellung bewegbar sind, in der sie von der Innenwand (4) des Rohres (5) abgehoben sind und wobei die Hubvorrichtung (10), und die Spannvorrichtungen (11, 22) mittels fernsteuerbarer, hydraulischer oder elektrischer Antriebe betätigbar sind.

3. Molch nach Anspruch 2, dadurch gekennzeichnet, daß die Hubvorrichtung (10) durch einen doppelt wirkenden, hydraulisch beaufschlagbaren Hubzylinder (10) gebildet ist, der mit einem durch die Kolbenstange (9) oder das Zylindergehäuse (16) gebildeten Ende an der Kopfplatte (2) und mit dem anderen Ende an der zweiten Spannvorrichtung (22) befestigt ist.

4. Molch nach einem der Ansprüche 2 oder 3, dadurch gekennzeichnet, daß die Spannvorrichtungen (11, 22) radial bewegbare Spannbacken (12, 13) oder Spannschuhe (24) aufweisen, die an der Kopfplatte (2) bzw. der Hubvorrichtung (10) gelagert sind und die jeweils durch einen zugeordneten hydraulisch betätigbaren Zylinder radial nach außen an die Innenwand (4) des Rohres (5) andrückbar sind.

5. Molch nach einem der Ansprüche 2 bis 4, dadurch gekennzeichnet, daß die erste Spannvorrichtung (11) nach Art einer Innenbackenbremse zwei radial bewegbare Spannbacken (12, 13) aufweist, die mit einem Ende auf einem an der Kopfplatte (2) angebrachten Zapfen (14) drehbar gelagert sind und deren entgegengesetzte Enden mittels einer Spreizvorrichtung auseinander bewegbar sind.

6. Molch nach Anspruch 5, dadurch gekennzeichnet, daß die Spreizvorrichtung als ein doppelt wirkender, hydraulischer Zylinder (15) ausgebildet ist, der zwischen den Enden der Spannbacken (12, 13) angeordnet und durch formschlüssige Gelenke mit den Enden der Spannbacken (12, 13) verbunden ist.

7. Molch nach einem der Ansprüche 2 bis 6, dadurch gekennzeichnet, daß die zweite Spannvorrichtung (22) wenigstens zwei Spannschuhe (24) mit sich in Längsrichtung des Molches (1) erstreckender Spannkufen (26) hat, von denen zumindest ein Spannschuh (24) radial zur Rohrachse mit Hilfe eines Spannzylinders (28) bewegbar ist, der an dem anderen Spannschuh (24) abgestützt ist.

8. Molch nach einem der Ansprüche 2 bis 7, dadurch gekennzeichnet, daß die zweite Spannvorrichtung (22) eine Führung bildet, durch die die Hubvorrichtung (10) an der Innenwand (4) des Rohres (5) geführt ist.

9. Molch nach einem der Ansprüche 7 oder 8, dadurch gekennzeichnet, daß die Spannschuhe (24) an einer Druckplatte (31) schwenkbar gelagert sind, die an einer Stirnseite der Hubvorrichtung (10) befestigt ist.

10. Molch nach einem der Ansprüche 7 bis 9, dadurch gekennzeichnet, daß ein die Hubvorrichtung (10) umgebender Ring (27) vorgesehen ist, an dem der oder die Spannzylinder (28) in radialer Richtung gestützt sind.

## Claims

1. A method for removing an earth core from a pipe laid in trench-less manner by ramming or pressing, the two ends of said pipe being free, said method introducing a go-devil at one pipe end and said go-devil being moved longitudinally through the pipe and forcing the earth core out of the other pipe end,
characterized in that
the advance of the go-devil (1) takes place step by step through a length-variable actuator (10) braced against the inside wall (4) of the pipe (5), the actuator (10) after each extension stroke being returned into its initial position and its bracing-position being reset in the direction of advance by the amount of the step taken.

2. A go-devil for implementing the method defined in claim 1,
characterized in that
the go-devil (1) is composed of a head plate (2), a length-variable actuator (10) and bracing systems (11, 22), where the head plate (2) is linked to one end of the actuator (10) and to a first bracing system (11) and the other end of the actuator (10) is linked to a second bracing system (22), the bracing systems (11, 22) being alternatively moved into a bracing position wherein they can be forced against the inside wall (4) of a pipe or in a disengaged position wherein they are away from the inside wall (4) of the pipe (5), and where the actuator (10) and the bracing systems (11, 22) are driven by remote-controlled, hydraulic or electric drives.

3. Go-devil defined in claim 2, characterized in that the actuator (10) is in the form of a double-acting, hydraulically loaded actuator cylinder (10) affixed by an end formed by the plunger rod (9) or the cylinder housing (16) to the head plate (2) and by the other end to the second bracing system (22).

4. Go-devil defined in either of claims 2 and 3, characterized in that the bracing systems (11, 22) comprise radially displaceable bracing jaws (12, 13) and bracing skids (24) resp. resting on the head plate (2) or the actuator (10) and each can be forced radially outward by an associated hydraulically driven cylinder against the inside wall (4) of the pipe (5).

5. Go-devil defined in one of claims 2 through 4, characterized in that the first bracing system (11) comprises two radially displaceable bracing jaws (12, 13) in the manner of an inside shoe brake, said jaws being rotatably supported by one end on a pin (14) affixed to the head plate (2) and their opposite ends be movable apart by means of a spreading device.

6. Go-devil defined in claim 5, characterized in that the spreading device is in the form of a double-acting hydraulic cylinder (15) mounted between the ends of the bracing jaws (12, 13) and linked by kinematic linkages to the ends of the bracing jaws (12, 13).

7. Go-devil defined in one of claims 2 through 6, characterized in that the second bracing system (22) comprises at least two bracing shoes (24) with bracing skids (26) running in the longitudinal direction of the go-devil (1), at least one bracing shoe (24) being radially displaceable relative to the pipe axis by means of a bracing cylinder (28) resting on the other bracing shoe (24).

8. Go-devil defined in one of claims 2 through 7, characterized in that the second bracing system (22) forms a guide through which the actuator (10) is guided along the inside wall (4) of the pipe (5).

9. Go-devil defined in either of claims 7 and 8, characterized in that the bracing shoes (24) are pivotably supported on a compression plate (31) affixed to an end face of the actuator (10).

10. Go-devil defined in one of claims 7 through 9, characterized in that a ring (27) encloses the actuator (10) and radially supports the bracing cylinders (28).

## Revendications

1. Procédé d'extraction d'un noyau de terre hors d'une canalisation posée par tamponnage ou par compression sans pratiquer de tranchée, les deux extrémités de ladite canalisation étant dégagées, un écouvillon étant placé à l'une des extrémités de la canalisation et déplacé dans le sens de la longueur au travers de la canalisation de façon à expulser le noyau de terre par l'autre extrémité de la canalisation, **caractérisé en ce que** la propulsion de l'écouvillon (1) est effectuée par un dispositif de vérins (10) variable en longueur prenant appui sur la paroi interne (4) de la canalisation (5), le dispositif de vérins (10) étant remis dans sa position de départ après chaque poussée d'expulsion et son point d'appui se déplaçant du pas exécuté dans la direction de la propulsion.

2. Ecouvillon pour la mise en oeuvre du procédé selon la revendication 1, **caractérisé en ce que** l'écouvillon (1) est composé d'un disque de tête (2), d'un dispositif de vérins (10) variable en longueur et de dispositifs de serrage (11, 22), le disque de tête (2) étant relié à l'une des extrémités du dispositif de vérins (10) et à un premier dispositif de serrage (11), l'autre extrémité du dispositif de vérins (10) étant reliée à un deuxième dispositif de serrage (22), les dispositifs de serrage (11, 22) étant en alternance en position de travail, dans laquelle ils peuvent être pressés contre la paroi interne (4) d'une canalisation, ou déplaçables en position de repos, position dans laquelle ils sont décollés de la paroi interne (4) de la canalisation (5), les dispositifs de vérins (10) et de serrage (11, 22) étant dirigés à l'aide de télécommandes hydrauliques ou électriques.

3. Ecouvillon selon la revendication 2, **caractérisé en ce que** le dispositif de vérins (10) est formé d'un vérin hydraulique (10) à double action, ledit vérin étant relié au disque de tête (2) par une extrémité formée par la bielle de piston (9) ou par le boîtier du vérin (16) et au deuxième dispositif de serrage (22) par l'autre extrémité.

4. Ecouvillon selon l'une des revendications 2 ou 3, **caractérisé en ce que** les dispositifs de serrage (11, 22) sont pourvus de mâchoires de serrage (12, 13) ou de sabots de serrage (24) à déplacement radial, lesdits mâchoires ou sabots de serrage étant articulés à l'aide de roulements respectivement sur le disque de tête (2) et sur le dispositif de vérins (10) et pouvant être appuyés chacun par un vérin hydraulique correspondant contre la paroi interne (4) de la canalisation (5) de façon radiale vers l'extérieur.

5. Ecouvillon selon l'une des revendications 2 à 4, **caractérisé en ce que** le premier dispositif de serrage (11) est pourvu, selon le principe des freins à mâchoires intérieures, de deux mâchoires de serrage (12, 13) à déplacement radial qui sont articulées par l'une de leurs extrémités à l'aide de roulements sur un pivot (14) fixé au disque de tête (2) autour duquel elles peuvent pivoter tandis que leurs autres extrémités peuvent être écartées l'une de l'autre par un dispositif d'écartement auquel elles sont reliées.

6. Ecouvillon selon la revendiçation 5, **caractérisé en ce que** le dispositif d'écartement est formé d'un vérin hydraulique à double action (15) positionné entre les extrémités des mâchoires de serrage (12, 13) auxquelles il est relié par une articulation aux formes correspondantes.

7. Ecouvillon selon l'une des revendications 2 à 6, **caractérisé en ce que** le deuxième dispositif de serrage (22) a au moins deux sabots de serrage (24) ayant des patins de serrage (26) s'étalant dans le sens de la longueur de l'écouvillon (1), un au moins des sabots de serrage (24) pouvant être déplacé perpendiculairement à l'axe de la canalisation par un vérin de serrage (28) prenant appui sur l'autre sabot de serrage (24).

8. Ecouvillon selon l'une des revendications 2 à 7, **caractérisé en ce que** le deuxième dispositif de serrage (22) forme une glissière dans laquelle le dispositif de vérins (10) est guidé le long de la paroi interne (4) de la canalisation (5).

9. Ecouvillon selon l'une des revendications 7 ou 8, **caractérisé en ce que** les sabots de serrage (24) sont articulés à l'aide de roulements sur un disque de pression (31) fixé sur une face du dispositif de vérins (10).

10. Ecouvillon selon l'une des revendications 7 à 9, **caractérisé en ce qu**'il est prévu un anneau (27) entourant le dispositif de vérins (10) sur lequel prend ou prennent appui en direction radiale le ou les vérins de serrage (28).
